# EUROPÄISCHE PATENTSCHRIFT

(11) **EP 0 477 668 B1**
(45) Veröffentlichungstag und Bekanntmachung des Hinweises auf die Patenterteilung: **19.04.1995**
(21) Anmeldenummer: 91115371.6
(22) Anmeldetag: 11.09.1991
(51) Int. Cl.: H01J 61/18

(54) **Metallhalogenid-Hochdruckentladungslampe**
High pressure metal halide discharge lamp
Lampe à décharge aux halogénures métalliques à haute pression

(30) Priorität: 24.09.1990 DE 4030202
(43) Veröffentlichungstag der Anmeldung: 01.04.1992
(73) Patentinhaber: Patent-Treuhand-Gesellschaft für elektrische Glühlampen mbH, 81543 München (DE)
(72) Erfinder: Genz, Andreas, Dr., W-1000 Berlin 41 (DE); Kiele, Walter, W-8000 München 83 (DE)

(56) Entgegenhaltungen:
- EP-A- 0 342 762
- DE-A- 3 829 156
- DE-B- 2 114 804
- GB-A- 1 598 269
- US-A- 3 566 178

## Beschreibung

Die Erfindung betrifft eine Metallhalogenid-Hochdruckentladungslampe gemäß dem Oberbegriff des Anspruchs 1.

Metallhalogenid-Hochdruckentladungslampen dieser Art werden insbesondere in Beleuchtungssystemen für Bühne, Film und Fernsehen eingesetzt, wo Licht mit möglichst tageslichtähnlicher Farbtemperatur, hoher Farbtemperaturkonstanz und sehr guter Farbwiedergabe benötigt wird. Aus der DE-PS 19 40 539 und der DE-PS 21 14 804 sind Quecksilberdampf-Hochdruckentladungslampen mit Halogenidzusätzen von Dysprosium und/oder Holmium und/oder Thulium bekannt. Die Lampen geben Licht mit einer tageslichtähnlichen spektralen Zusammensetzung und einer Lichtfarbe von ca. 6000 K ab. Nachteilig ist jedoch, daß diese Lampen genauso wie die meisten anderen auf dem Markt befindlichen Hochdruckentladungslampen für diesen Anwendungszweck einen Farbtemperaturabfall von 2 K und mehr pro Betriebsstunde erleiden. Die Lampen erfüllen somit nur für eine verhältnismäßig kurze Betriebszeit die bezüglich Farbtemperatur geforderten Werte. Nach dieser Zeit ist die Farbtemperatur soweit abgefallen, daß sie bei Film und Fernsehaufnahmen nicht mehr einsetzbar sind.

Aufgabe der Erfindung ist es, eine Metallhalogenid-Hochdruckentladungslampe zu schaffen, die Strahlung mit einer Farbtemperatur von 5200 bis 6400 K abgibt und bei der der Rückgang der Farbtemperatur über die gesamte mittlere Lebensdauer wesentlich reduziert ist.

Die Aufgabe wird durch das kennzeichnende Merkmal des Anspruchs 1 gelöst. Weitere vorteilhafte Merkmale sind den Unteransprüchen zu entnehmen.

Durch die Zugabe von Nickel zum Dysprosium der Halogenidfüllung wird eine tageslichtähnliche Farbtemperatur erreicht. Abhängig von der Lampengeometrie kann bei bestimmten Lampen eine Anhebung der Farbtemperatur erforderlich sein, um den optimalen Wert von 5600 K bzw. 6000 K zu erhalten. Dies wird durch die Zugabe von Gadolinium ermöglicht. Sowohl Nickel als auch Gadolinium stabilisieren die Farbtemperatur der Lampe. Mit der Zugabe dieser beiden Metalle zur Füllung läßt sich so bei allen diesbezüglichen Metallhalogenid-Hochdruckentladungslampen mit Leistungsaufnahmen zwischen 100 und 12000 W der Farbtemperaturabfall auf höchstens 1 K pro Betriebsstunde über die gesamte mittlere Lebensdauer der Lampen beschränken. Dies gestattet dem Benutzer innerhalb der mittleren Lebensdauer der Lampe gebrauchte und neue Lampen nebeneinander zu betreiben, ohne daß sich dabei Farbtemperaturunterschiede störend auswirken.

Optimale Ergebnisse werden erzielt, wenn das Entladungsgefäß pro cm³ des Gefäßvolumens 0,03 bis 3 mg Dysprosium, 0,002 bis 0,5 mg Nickel und eventuell 0,002 bis 0,1 mg Gadolinium enthält. Als Halogene werden vorteilhaft Jod und Brom verwendet, wobei zur Erzeugung eines optimal funktionierenden Halogenkreislaufes das Molverhältnis von Jod zu Brom zwischen 0,2 und 1,5 liegen sollte.

Ausführungsbeispiele erfindungsgemäßer Metallhalogenid-Hochdruckentladungslampen sind in den nachfolgenden Figuren dargestellt.
- Figur 1: zeigt eine teilweise geschnittene Seitenansicht einer Metallhalogenid-Hochdruckentladungslampe mit niedriger Wattage
- Figur 2: zeigt eine teilweise geschnittene Seitenansicht einer Metallhalogenid-Hochdruckentladungslampe mit mittlerer Wattage
- Figur 3: zeigt eine teilweise geschnittene Seitenansicht einer Metallhalogenid-Hochdruckentladungslampe mit hoher Wattage.

Figur 1 zeigt eine kleine einseitig gesockelte Metallhalogenid-Hochdruckentladungslampe 1 mit einer Leistungsaufnahme von 130 W. Das Entladungsgefäß 2 aus Quarzglas besitzt zwei diametral gegenüberliegende Hälse 3,4, in die je eine Stromzuführung 5 mit einer Molybdän-Dichtungsfolie 6,7 und einer in das Entladungsgefäß 2 hineinragenden Stiftelektrode 8,9 aus Wolfram eingequetscht sind. An einem Hals 4 ist mittels eines geeigneten Kitts ein Sockel 10 mit zwei Kontaktelementen 11,12 befestigt. Das eine Kontaktelement 11 ist über eine hier nicht sichtbare Stromzuführung mit der Dichtungsfolie 7 verbunden. Das andere Kontaktelement 12 ist ein Ende eines Haltebügels 13, dessen anderes Ende mit der Stromzuführung 5 der anderen Elektrode 8 elektrisch verbunden ist und der zugleich die Halterung des freien Halses 3 des Entladungsgefäßes 2 übernimmt.

In Figur 2 ist eine erfindungsgemäße zweiseitig gesockelte Metallhalogenid-Hochdruckentladungslampe 14 mit einer Leistungsaufnahme von 575 W dargestellt. Das Entladungsgefäß 15 aus Quarzglas besitzt eine im wesentlichen kugelförmige Gestalt und weist an zwei diametral gegenüberliegenden Stellen je einen Hals 16,17 auf. In diese Hälse 16,17 ist je eine Stiftelektrode 18,19 aus Wolfram über eine Molybdän-Dichtungsfolie 20,21 gasdicht eingeschmolzen. Die Dichtungsfolie 20, 21 ist mit einem Sockel vom Typ SFc 10-4 elektrisch verbunden, dessen Sockelhülse 22,23 auf das freie Ende jedes Halses 16,17 aufgesteckt ist. Auf die Sockelhülse 22,23 ist ein Gewindestift 24,25 geschweißt, auf den wiederum eine Rändelmutter 26,27 geschraubt ist. Die elektrische Verbindung mit dem Netz bzw. Vorschaltgerät wird durch Verbindungskabel hergestellt, die zwischen Sockelhülse 22,23 und Rändelmutter 26,27 eingeklemmt werden.

Figur 3 zeigt eine erfindungsgemäße zweiseitig gesockelte Metallhalogenid-Hochdruckentladungslampe 28 mit einer Leistungsaufnahme von 12000 W. Das Entladungsgefäß 29 aus Quarzglas besitzt zwei Lampenhälse 30,31, die sich diametral gegenüberliegen. Die Lampe 28 hat zwei stabförmige Wolframelektroden 32,33, die über vakuumdicht in die Lampenhälse 30,31 eingeschmolzene Molybdänfolien 34,35 mit den Hülsen 36,37 der Sockel vom Typ K 25s verbunden sind. Die Sockel besitzen Anschlußkabel 38,39, die mit dem Stromnetz bzw. dem Vorschaltgerät verbunden werden.

In der nachfolgenden Tabelle sind die Lampendaten und die Füllungszusammensetzungen für die in den Figuren 1 bis 3 aufgeführten Metallhalogenid-Hochdruckentladungslampen zusammengestellt.

## Patentansprüche

1. Metallhalogenid-Hochdruckentladungslampe (1, 14, 28) mit einem Entladungsgefäß (2, 15, 29) aus hochtemperaturfestem lichtdurchlässigem Material, zwei hochtemperaturbeständigen Elektroden (8, 9; 18, 19; 32, 33) und einer Füllung aus Quecksilber, mindestens einem Edelgas, Cäsium sowie Dysprosiumhalogenid, dadurch gekennzeichnet, daß die Lampe (1, 14, 28) zur Erzeugung einer tageslichtähnlichen Farbtemperatur von etwa 5600 K bis 6000 K und zur Reduzierung des Farbtemperaturabfalls auf höchstens 1 K pro Betriebsstunde über die gesamte mittlere Lebensdauer der Lampe zusätzlich Nickelhalogenid enthält.

2. Metallhalogenid-Hochdruckentladungslampe (1, 14, 28) nach Anspruch 1, dadurch gekennzeichnet, daß das Entladungsgefäß (2, 15, 29) Dysprosium in einer Menge von jeweils 0,03 bis 3,0 mg pro cm³ des Gefäßvolumens enthält.

3. Metallhalogenid-Hochdruckentladungslampe (1, 14, 28) nach Anspruch 1, dadurch gekennzeichnet, daß das Entladungsgefäß (2, 15, 29) Nickel in einer Menge von jeweils 0,002 bis 0,5 mg pro cm³ des Gefäßvolumens enthält.

4. Metallhalogenid-Hochdruckentladungslampe (1, 14, 28) nach Anspruch 1, dadurch gekennzeichnet, daß das Entladungsgefäß (2, 15, 29) als Halogene für die Halogenidverbindungen Jod und Brom in einem Molverhältnis zwischen 0,2 und 1,5 enthält.

5. Metallhalogenid-Hochdruckentladungslampe (14, 28) nach Anspruch 1, dadurch gekennzeichnet, daß das Entladungsgefäß (15, 29) zusätzlich Gadoliniumhalogenid mit Gadolinium in einer Menge von jeweils 0,002 bis 0,1 mg pro cm³ des Gefäßvolumens enthält.

## Claims

1. High-pressure metal halide discharge lamp (1, 14, 28) with a discharge vessel (2, 15, 29) of high temperature-resistant transparent material, two high temperature-resistant electrodes (8, 9; 18, 19; 32, 33) and a filling of mercury, at least one rare gas, caesium and dysprosium halide, characterized in that the lamp (1, 14, 28) additionally contains nickel halide in order to generate a colour temperature of about 5,600 K to 6,000 K, similar to that of daylight, and to reduce the decay of the colour temperature to at most 1 K per running hour over the entire average service life of the lamp.

2. High-pressure metal halide discharge lamp (1, 14, 28) according to Claim 1, characterized in that the discharge vessel (2, 15, 29) contains dysprosium in a quantity of in each case 0.03 to 3.0 mg per cm³ of the vessel volume.

3. High-pressure metal halide discharge lamp (1, 14, 28) according to Claim 1, characterized in that the discharge vessel (2, 15, 29) contains nickel in a quantity of in each case 0.002 to 0.5 mg per cm³ of the vessel volume.

4. High-pressure metal halide discharge lamp (1, 14, 28) according to Claim 1, characterized in that the discharge vessel (2, 15, 29) contains iodine and bromine in a molar ratio of between 0.2 and 1.5 as halogens for the halide compounds.

5. High-pressure metal halide discharge lamp (14, 28) according to Claim 1, characterized in that the discharge vessel (15, 29) additionally contains gadolinium halide with gadolinium in a quantity of in each case 0.002 to 0.1 mg per cm³ of the vessel volume.

## Revendications

1. Lampe (1,14,28) à décharge à haute intensité à halogénure métallique comportant une enceinte de décharge (2,15,29) en un matériau transparent et résistant aux hautes températures, deux électrodes (8,9;18,19;32,33) résistantes aux hautes températures et un remplissage formé de mercure, d'au moins un gaz rare, de césium ainsi que d'un halogénure de dysprosium, caractérisée par le fait que la lampe (1,14,28) contient en plus un halogénure de nickel, pour obtenir une température de couleur analogue à la lumière du jour, comprise entre environ 5600 K et 6000 K et pour réduire la chute de température de couleur au maximum à 1 K par heure de fonctionnement sur l'ensemble de la durée de vie moyenne de la lampe.

2. Lampe (1,14,28) à décharge à haute intensité à halogénure métallique suivant la revendication 1, caractérisée par le fait que l'enceinte de décharge (2,15,29) contient du dysprosium en une quantité comprise entre 0,03 et 3,0 mg par cm³ du volume de l'enceinte.

3. Lampe (1,14,28) à décharge à haute intensité à halogénure métallique suivant la revendication 1, caractérisée par le fait que l'enceinte de décharge (2,15,29) contient du nickel en une quantité comprise entre 0,002 et 0,5 mg par cm³ du volume de l'enceinte.

4. Lampe (1,14,28) à décharge à haute intensité à halogénure métallique suivant la revendication 1, caractérisée par le fait que l'enceinte de décharge (2,15,29) contient, en tant qu'halogénes pour les composés d'halogénures, de l'iode et du brome dans un rapport molaire compris entre 0,2 et 1,5.

5. Lampe ( 14,28) à décharge à haute intensité à halogénure métallique suivant la revendication 1, caractérisée par le fait que l'enceinte de décharge (15,29) contient en plus un halogénure de gadolinium, avec du gadolinium présent en une quantité comprise entre 0,002 et 0,1 mg par cm³ du volume de l'enceinte.
